# EUROPÄISCHE PATENTSCHRIFT

(11) **EP 0 110 941 B1**
(45) Veröffentlichungstag und Bekanntmachung des Hinweises auf die Patenterteilung: **24.02.1988**
(21) Anmeldenummer: 83901807.4
(22) Anmeldetag: 03.06.1983
(51) Int. Cl.: B28C 7/16, B28C 7/12, E04F 21/12

(54) **VERFAHREN ZUM MISCHEN EINES KUNSTSTOFFHALTIGEN SPRITZBETONS IN EINEM MISCHROHR BEIM BETON-TROCKENSPRITZEN UND MISCHROHR ZUR DURCHFÜHRUNG DES VERFAHRENS**
METHOD FOR MIXING A PLASTIC CONTAINING CONCRETE TO BE SPRAYED IN A MIXING TUBE AND MIXING TUBE FOR IMPLEMENTING SUCH METHOD
PROCEDE POUR LE MELANGE D'UN BETON CONTENANT UNE MATIERE PLASTIQUE POUR LA REALISATION D'UN BETON PROJETE DANS UN TUYAU MELANGEUR ET TUYAU MELANGEUR POUR LA MISE EN OEUVRE DE CE PROCEDE

(30) Priorität: 03.06.1982 DE 3220880; 11.11.1982 DE 3233744
(43) Veröffentlichungstag der Anmeldung: 20.06.1984
(73) Patentinhaber: Pressbau GmbH, D-4300 Essen 11 (DE)
(72) Erfinder: KOEHNE, Rainer, D-4330 Mülheim-Speldorf (DE); KOEHNE, Dieter, D-4000 Düsseldorf 1 (DE); FREIENSTEIN, Heinrich, D-4300 Essen 15 (DE)
(74) Vertreter: Bauer, Wulf, Dr.
(86) Internationale Anmeldenummer: DE8300099
(87) Internationale Veröffentlichungsnummer: WO8304213

(56) Entgegenhaltungen:
- DE-A- 1 509 735
- DE-A- 2 117 000
- DE-A- 2 630 132
- DE-A- 3 136 737
- FR-A- 818 377
- US-A- 2 303 810
- US-A- 2 543 517
- US-A- 2 671 692
- US-A- 3 226 036
- US-A- 3 255 973
- US-A- 3 684 188

## Beschreibung

Die Erfindung bezieht sich auf ein Verfahren zum Mischen eines kunststoffhaltigen Trockenspritzbetons entsprechend dem Oberbegriff des Patentanspruchs 1 und auf ein insbesondere zur Durchführung dieses Verfahrens dienendes Mischrohr nach dem Oberbegriff des Patentanspruchs 6 oder 8.

Bei dem aus der DE-A- 31 36 737 vorbekannten Verfahren zum Mischen eines kunststoffhaltigen Spritzbetons beim Beton-Trockenspritzen wird eine unzureichende Vermischung der Trokkensubstanz mit dem seitlich zugeführten Wasser und der ebenfalls seitlich zugeführten Kunstharzemulsion erreicht. Beim Trockenspritzen von Kunststoffbetonen muß der Kunstharzanteil und der Wasseranteil in wechselseitiger Abhängigkeit geregelt werden, um beispielsweise bei Sanierungsarbeiten zunächst einen kunstharzreichen Beton aufspritzen zu können, der eine höhere Klebfähigkeit und eventuell ein Wassersperrvermögen hat, und um anschließend, jedoch frisch auf frisch, hierauf einen kunstharzärmeren Trockenspritzbeton auftragen zu können. Dabei ist man stets bemüht, die Menge an zugegebenem Harz möglichst gering zu halten, da das Harz relativ teuer ist. Aufgrund der unterschiedlichen Viskositäten von Wasser und Kunstharzemulsion hat es sich als schwierig erwiesen, bei einem kunstharzarmen Gemisch aus Kunstharz und Wasser die gleiche Durchmischungsqualität des seitlich zugeführten Gemisches aus Kunstharzemulsion und Wasser zu erreichen wie bei einem relativ kunstharzreichen Gemisch. Für letzteres müßten die Injektionskanäle einen größeren Innenquerschnitt haben als für das kunstharzarme Gemisch, damit ein vergleichbarer Austrittsdruck aus den Injektionskanälen erreicht wird und damit die Durchmischung qualitativ gleichwertig ist zu einem relativ kunstharzarmen Gemisch.

Aus der genannten DE-A-31 36 737 ist weiterhin ein Mischrohr für das Betontrockenspritzen vorbekannt, das zwei im axialen Abstand angeordnete Sätze von Injektionskanälen aufweist, die jeweils von einem Ringraum ausgehen und jeweils an der Innenwand der Spritzdüse eine Austrittsöffnung haben. Die beiden Sätze von Injektionskanälen sind in einem axialen Abstand voneinander angeordnet, der größer ist als die halbe axiale Gesamtlänge des Mischrohres. Der erste, in Förderrichtung vorn liegende Satz Injektionskanäle ist für die Zuleitung von Kunststoffemulsion bestimmt, während der zweite Satz Injektionskanäle für die Zuführung von Wasser vorgesehen ist.

Aufgrund der vorgegebenen Innenquerschnitte der Injektionskanäle wird ein ausreichend tiefes Injizieren von Wasser oder Kunstharzemulsion in den Trockengemischstrom und damit eine homogene Durchmischung dann nicht mehr erzielt, wenn die durch die Injektionskanäle pro Zeiteinheit zugegebene Flüssigkeitsmenge unterhalb eines gewissen Schwellwertes liegt. Außerdem wird eine ausreichende Vermischung von Wasser und Kunstharzemulsion nicht erzielt.

Hiervon ausgehend liegt der Erfindung verfahrensmäßig die Aufgabe zugrunde, das bekannte Verfahren zum Mischen eines kunststoffhaltigen Spritzbetons so zu verbessern, daß eine gleichmäßige Durchmischung von Trockengemisch, Kunstharzemulsion und Wasser unabhängig von den jeweiligen Zugabemengen erreicht wird. Vorrichtungsmäßig liegt der Erfindung die Aufgabe zugrunde, das vorbekannte Mischrohr so zu verbessern, daß die gleichmäßigere Durchmischung von Trockengemisch, Kunstharzemulsion und Wasser erzielt wird.

Diese Aufgabe wird hinsichtlich des Verfahrens durch die im Patentanspruch 1 angegebenen Merkmale und hinsichtlich des Mischrohres durch die Merkmale der Patentansprüche 6 oder 8 gelöst.

Weitere Merkmale der Erfindung sind Gegenstand der abhängigen Patentansprüche 2 bis 5, 7 und 9.

Erfindungsgemäß ist es möglich, eine Durchmischung unabhängig von der jeweils zugegebenen Wassermenge bzw. Menge an Kunstharzemulsion zu erreichen. Die sich negativ auf das Mischergebnis auswirkende Abhängigkeit von Wasserdruck und Wassermenge bzw. Druck der Kunstharzemulsion und deren Menge bei dem bekannten Mischverfahren bzw. dem bekannten Mischrohr wird ausgeschlossen, weil die Durchmischung von Wasser und Kunstharzemulsion vorab erfolgt und das Vermischen dieses Gemischs mit dem Trockengemisch hauptsächlich durch die Druckluft erreicht wird. Das flüssige Gemisch wird durch die Druckluft so mitgerissen und gleichsam transportiert, daß es ausreichend tief in den Trockengemischstrom eindringen kann und eine ausreichende Durchmischung erreicht wird.

Der Einfluß der seitlich eingespeisten Druckluft auf den Mischvorgang läßt sich daraus ableiten und die hervorragende Vermischung von seitlich eingespeister Druckluft und Flüssigkeit daraus ersehen, daß bei ohne Trockenstrom betriebenem Mischrohr, dem also lediglich Druckluft und beispielsweise Wasser seitlich zugeführt werden, sich vor dem Austrittsende des Mischrohrs ein Schweif von etwa 1 m Länge (je nach Betriebsparametern) an feinstverteiltem Wasser bildet. Einzelne Wassertröpfchen sind darin nicht mehr erkennbar, vielmehr wird ein Wassernebel aus feinstzerstäubten Wassertröpfchen gebildet. Diese Feinstzerstäubung des Wassers ist eine gute Voraussetzung für ein hervorragendes Mischergebnis des Wassers mit dem Trockengemisch.

Die Vorteile des erfindungsgemäßen Mischverfahrens werden deutlich durch Vergleich mit den Eigenschaften des bekannten Verfahrens. Hierauf wird im folgenden eingegangen:

1. Der erfindungsgemäß gemischte Materialstrom ist homogener gemischt und gleichmäßiger durchfeuchtet als der nach dem bekannten Verfahren gemischte Strom. Bei letzterem erkennt man seitlich häufig Streifen im Strahlkegel, der untere Bereich des Strahlkegels ist typischerweise stärker durchmischt als der obere Bereich. Dagegen sind derartige Schichten beim erfindungsgemäßen Verfahren nicht zu erkennen, was auf eine bessere Durchmischung und ein gleichmäßigeres Anfeuchten hindeutet.

2. Bei dem bekannten Mischverfahren beträgt die in einem Arbeitsgang aufzubringende Auftragdicke bei senkrechten Flächen etwa 3 bis 4 cm. Aufgrund der forcierten und wesentlich besseren Durchmischung werden bei dem erfindungsgemäßen Verfahren Auftragsdicken erzielt, die wesentlich über diesen Werten liegen, beispielsweise 20 cm betragen. Es ist also nicht mehr, wie beim herkömmlichen Verfahren, notwendig, bei größeren Dicken in mehreren Lagen zu arbeiten.

3. Der Rückprall liegt bei dem bekannten Mischverfahren relativ hoch und besteht bekanntlich hauptsächlich aus Zuschlagstoffen, so daß die Rückprallmenge nicht nur einen Materialverlust bedeutet, sondern auch bei der Zusammensetzung des fertigen Produkts berücksichtigt werden muß, da wegen des Rückpralls die Anteile der einzelnen Stoffe im Trockengemisch anders sind als im aufgetragenen Material. Bei dem erfindungsgemäßen Verfahren läßt sich der Rückprall deutlich verringern, er liegt erheblich unter den für das bekannte Verfahren angegebenen Werten. Dies erspart einerseits Material, andererseits aber kann das Mischungsverhältnis des fertigen Produkts genauer angegeben werden. Aufgrund der wesentlich besseren Durchmischung von flüssigem Gemisch und Trockengemisch wird die Gefahr vermieden, daß zu trockenes Material auf die Auftragsfläche gelangt, wo es rückprallen kann, zumindest aber eine Ungleichmäßigkeit im fertigen Spritzprodukt bewirkt. Auch zu stark angefeuchtete Stellen, die rutschen oder abtropfen könnten, werden vermieden.

4. Bei dem nach dem bekannten Mischverfahren arbeitenden Mischrohren stellt man häufig Ungleichmäßigkeiten des aus dem Mischrohr austretenden Materialstroms fest, dieser tritt paketweise aus, also in Form von Strähnen oder Pfropfen. Das Trockengemisch wird durch die verwendete Trockenspritzmaschine nicht gleichmäßig dem Mischrohr zugeliefert, weil die Maschine zumeist diskontunuierlich arbeitet. Der Düsenführer spürt den ungleichmäßigen Materialstrom als pneumatische Stöße, also als Rückstoß. Überraschenderweise werden diese pneumatischen Stöße beim erfindungsgemäßen Mischverfahren abgebaut, der Spritzstrahl ist wesentlich gleichmäßiger und bewirkt keinen Rückstoß auf das Mischrohr.

5. Bei dem erfindungsgemäßen Mischverfahren kann die Wasserzugabe deutlich geringer sein als beim herkömmlichen Verfahren, wodurch sich der durch das Fertigprodukt entscheidende Wasserzementwert verbessert. Wegen der wesentlich verbesserten Durchmischung muß die Wasserzugabe nun nicht mehr darauf abgestellt werden, daß der im oberen Strahlbereich liegende, beim bekannten Mischverfahen geringer als die darunter befindlichen Bereiche angefeuchtete Teilstrom ausreichend durchnäßt wird.

6. Aufgrund der besseren Durchmischung wird der beim Trockenspritzverfahren anfallende Staub besser gebunden, der Düsenführer atmet also weniger Staub ein.

7. Beim herkömmlichen Verfahren beobachtet man Spritzschatten hinter Armierungen und in Ecken Nester. Beides könnte durch zu trockenes Material verursacht sein, sowie durch Rückprallen des Materials. Überraschenderweise treten diese Effekte bei dem erfindungsgemäßen Mischverfahren nicht auf.

Bei den Mischrohren nach der Erfindung strömen aus getrennten Kanälen flüssiges Gemisch und Druckluft in einen gemeinsamen Mischbereich. Dieser Mischbereich kann sich im Innenraum des Mischrohres oder unmittelbar an dessen Innenwand befinden (im folgenden V-Mischrohr genannt), oder vom Innenraum getrennt sein, in diesem Fall strömt das Mischprodukt aus Druckluft und flüssigem Gemisch durch gemeinsame Injektionskanäle in den Innenraum des Mischrohrs (im folgenden Y-Mischrohr genannt). Bei dem V-Mischrohr beeinflußt aufgrund der sehr eng nebeneinander liegenden Austrittsöffnungen der Injektionskanäle für flüssiges Gemisch und Druckluft die Druckluft das Ausströmen des flüssigen Gemischs aus den ersten Injektionskanälen und reißt das dort austretende Wasser mit, so daß unabhängig von der Intensität des Flüssigkeitsstrahls eine ausreichende Durchmischung von Trockengemisch und Wasser erreicht wird. Dabei bewirken die aus den zweiten Injektionskanälen austretenden Druckluftstrahlen eine intensive Durchwirbelung des Trockengemischstroms, wodurch ebenfalls ein verbessertes Mischen erreicht wird.

Bei der Zugabe von Stahlfasern wird bei dem erfindungsgemäßen Verfahren der Rückprall an Stahlfasern deutlich vermindert, eine Igelbildung der Stahlfasern konnte nicht beobachtet werden.

Weitere Vorteile der Erfindung ergeben sich aus der nun folgenden Beschreibung von vier, nicht einschränkend zu verstehenden Ausführungsbeispielen für Mischrohre. Hierzu wird auf die Zeichnung Bezug genommen, in dieser zeigen:

Fig. 1 einen Axialschnitt durch ein Y-Mischrohr mit Vormischung von Luft und Wasser in einem Ringraum,

Fig. 2 einen Axialschnitt durch ein Y-Mischrohr entsprechend Figur 1, jedoch mit Vormischung in den Injektionskanälen,

Fig. 3 einen Axialschnitt eines V-Mischrohrs mit ersten Injektionskanälen für Wasser und zweiten Injektionskanälen für Druckluft, und

Fig. 4 einen Axialschnitt eines Mischrohrs mit Vormischung von Luft und Wasser vor den ersten Injektionskanälen und mit zweiten Injektionskanälen für Druckluft (Kombination von Y- und V-Mischrohr).

Die in der Zeichnung dargestellten Mischrohre für das Beton-Trockenspritzen bestehen im wesentlichen aus einem rohrartigen Teil, im folgenden Hauptstück 20 genannt, das einen Endbereich 22 für den Anschluß einer Förderleitung 24 und einen diesem auf der Achse 26 des Mischrohrs gegenüberliegenden Endbereich, der das Austrittsende 28 bildet, hat. Die Anordnung ist, wie Figur 1 zeigt, so getroffen, daß sich der lichte Querschnitt für in der Förderleitung 24 im Dünnstrom gefördertes Trockengemisch 30 praktisch nicht ändert, lediglich im Bereich des Austrittsendes konvergiert das Hauptstück 20 geringfügig. Eine Düsenwirkung wird insgesamt somit nicht angestrebt.

In das Hauptstück 20 ist ein Verteilerring 32 dicht eingeschraubt. Im Ausführungsbeispiel nach Figur 1 hat er zwei Sätze von Injektionskanälen 34, die beide V-förmig zueinander stehen und in einem Winkel von +60° bzw. -60° zur Achse 26 verlaufen. Insgesamt hat jeder Satz jeweils zwanzig Injektionskanäle 34, die im Innenraum 36 des Mischrohrs enden.

Das andere Ende der Injektionskanäle 34 befindet sich in einem Ringraum 38, der im Ausführungsbeispiel nach Figur 1 als Mischkammer dient. Er ist über eine Vielzahl von Wasserkanälen 40 mit einem Wasser-Ringraum 42 und ebenfalls über eine Vielzahl von auf dem Umfang verteilten Luftkanälen 44 mit einem Luft-Ringraum 46 verbunden. Diese beiden Ringräume 42,46 dienen als Versorgungsleitung und Speicher für Wasser bzw. Luft, sie ermöglichen es, Wasser bzw. Luft über jeweils eine einzige äußere Zuleitung zuzuführen. Damit dienen sie der Verteilung der Luft bzw. des Wassers. Der Wasser-Ringraum 42 ist über eine Bohrung 48 mit einem Wasseranschluß 50 verbunden, ein regelbares Ventil 52 ist zwischengeschaltet. Der Luft-Ringraum 46 ist über eine Bohrung 54 und ein regelbares Ventil 56 an eine Luftzuleitung 58 angeschlossen.

Beim praktischen Betrieb strömt das unter einem Druck von beispielsweise 6 bar im Wasser-Ringraum 42 stehende Wasser durch die vielen Wasserkanäle 40 in den Ringraum 38, wo es mit einer Vielzahl von Druckluftstrahlen zusammentrifft. Diese kommen über eine Vielzahl von Luftkanälen 44 aus dem Luft-Ringraum 46, der unter einem Druck von etwas mehr als 6 bar steht. Dies Wasserstrahlen treten etwa quer zur Richtung der Injektionskanäle 34 ein, wodurch eine zusätzliche Verwirbelung erreicht wird. Dagegen strömen die Druckluftstrahlen etwa in der Austrittsrichtung der Injektionskanäle 34 in den Ringraum 38.

Gegebenenfalls kann im Ringraum 38 und in Austrittsrichtung der Wasserkanäle 40 ein Strahlspalter, eine scharfe Kante oder ein Sieb vorgesehen sein, um das Zerstöben des Wassers mechanisch zu unterstützen. Die Form des Ringraums wird so gewählt, daß in ihm eine optimale Durchmischung von Wasser und Luft erreicht wird. Der Durchmesser der Injektionskanäle 34 ist etwas größer als beim bekannten Mischrohr, weil zusätzlich Luft durchgelassen werden muß. Stattdessen kann jedoch auch die Anzahl der Injektionskanäle 34 gegenüber dem bekannten Mischrohr stark vergrößert werden. Die Ringräume 42 und 46 werden durch eine Überwurfmuffe 60 nach außen begrenzt, diese wird auf das Hauptstück 20 aufgeschraubt.

Im Gegensatz zum Ausführungsbeispiel nach Figur 1 findet der Mischvorgang im Ausführungsbeispiel nach Figur 2 nicht in einem speziellen Mischraum (Ringraum 38), sondern in den Injektionskanälen 34 statt. Der Ringraum 38 dient nun als Wasser-Ringraum und ist direkt über die Injektionskanäle 34 mit dem Innenraum 36 des Mischrohrs verbunden. Sein Anschluß nach außen erfolgt über eine Bohrung 48, die in das Ventil 52 und den Wasseranschluß 50 übergeht (nicht dargestellt). Wie im Ausführungsbeispiel nach Figur 1 sind die Injektionskanäle in einem Verteilerring 32 ausgebildet, sie stehen etwa 60° zur Achse 26 in Förderrichtung. Zur Ausbildung der Luftkanäle 44 ist in den Verteilerring 32 vom Austrittsende 28 her eine Nut 62 eingearbeitet, die alle Injektionskanäle 34 schneidet. Sie kommuniziert mit Luftkanälen 44, die ebenso wie die Wasserkanäle 40 im Ausführungsbeispiel nach Figur 1 ausgebildet sind und in den Luft-Ringraum 46 münden.

Insgesamt findet also im Ausführungsbeispiel nach Figur 2 die erfindungsgemäße Vormischung zwischen Luft und Wasser da statt, wo die Nut 62 die einzelnen Injektionskanäle 34 schneidet.

Anstelle der gezeigten Ausführungen nach Figur 1 und 2 kann die erfindungsgemäße Vormischung zwischen Luft und Wasser auch im Bereich der Wasserkanäle, der Bohrung 54 oder noch weiter außerhalb stattfinden. Das bekannte Mischrohr der eingangs genannten Art läßt sich beispielsweise dadurch auf das erfindungsgemäße Vormischen von Luft und Wasser umrüsten, daß in die (außen sichtbare, gebogene) Wasserzuleitung Druckluft injiziert wird.

Obwohl es erfindungsgemäß bevorzugt wird, die Luft bzw. das Wasser unter Druck zuzuführen, kann auch der Ansaugeffekt eines Luft- bzw. Wasserstromes genutzt werden, um den jeweils anderen, für die Vormischung benötigten Partner anzusaugen, wie die Luft-Wasservermischung beispielsweise bei Auslaufverschraubungen von Wasserhähnen erreicht wird.

Auch im Ausführungsbeispiel nach Figur 3 ist ein Verteilerring 32 vorgesehen, diese hat jedoch neben den ersten Injektionskanälen 34 zweite Injektionskanäle 35, die V-förmig zueinander verlaufen, in den Innenraum 36 des Mischrohrs mit einem gemeinsamen Austrittsloch 37 münden, die jeweils in gleiche Axialposition angeordnet sind und über den Umfang des Verteilerrings 32 gleichabständig verteilt sind, so daß jeder Satz Injektionskanäle 34, 35 zwanzig einzelne Kanäle aufweist. Um es noch einmal zu präzisieren: Jedem einzelnen Injektionskanal 34 des ersten Satzes ist ein Injektionskanal 35 des zweiten Satzes, also für Druckluft zugeordnet. Anstelle eines gemeinsamen Austrittslochs 37 kann auch ein gewisser Abstand zwischen den Austrittsöffnungen der paarweise angeordneten Injektionskanäle 34, 35 vorhanden sein, der Abstand soll jedoch maximal ein Millimeter, höchstens zwei Millimeter sein.

Im Verteilerring 32 sind zwei ringförmig umlaufende, im wesentlichen im Profil quadratische Ausnehmungen vorgesehen, die zusammen mit der zurückspringenden Innenwandung des Hauptstücks 20 zwei Ringräume, nämlich einen Wasser-Ringraum 42 und einen Luft-Ringraum 46 begrenzen. Die Ringräume 42,46 dienen der gleichmäßigen Versorgung der einzelnen Injektionskanäle 34, 35 mit Wasser bzw. Druckluft und ermöglichen es, daß lediglich ein Wasseranschluß 50 und eine Luftzuleitung 58 notwendig sind.

Beim praktischen Betrieb strömt das unter einem Druck von beispielsweise 6 bar im Wasser-Ringraum 42 stehende Wasser durch die vielen ersten Injektionskanäle 34 in den Innenraum 36 des Mischrohrs. Gleichzeitig strömt aus dem Luft-Ringraum 46 Druckluft, die unter einem vergleichbaren Druck steht, über die zweiten Injektionskanäle 35 in den Innenraum 36. Auf Grund der eng benachbarten Austrittsöffnung, in Figur 1 in Form eines gemeinsamen Austrittlochs 37, wirkt der im spitzen Winkel zum Wasserstrahl ausströmende Druckluftstrahl auf den Wasserstrahl ein und bewirkt einen Sog im Bereich der ersten Injektionskanäle, wodurch das Wasser zusätzlich gefördert wird. Insbesondere schaffen die Druckluftstrahlen aus den zweiten Injektionskanälen 35 eine Wirbelzone, durch die von recht einströmendes Trockengemisch 30 stark verwirbelt wird.

Im Gegensatz zum Ausführungsbeispiel nach Figur 3, das ein reine V-Mischrohr zeigt, ist im Ausführungsbeispiel nach Figur 4 eine Kombination eines V- mit einem Y-Mischrohr gezeigt. Der Aufbau ist jedoch grundsätzlich ähnlich dem Ausführungsbeispiel nach Figur 1, lediglich ist der Verteilerring axial länger und hat insgesamt drei ringförmig umlaufende Ausnehmungen, die hier, wiederum zusammen mit der Innenwandung des Hauptstücks 20, von links nach rechts gesehen einen Luft-Ringraum 46, einen der Mischung von Luft und Wasser dienenden Ringraum 38 und einen Wasser-Ringraum 42 begrenzen. Dieser Wasser-Ringraum 42 ist wiederum über eine Bohrung 48 mit einem Wasseranschluß 50 verbunden. Über ein Ventil 52 kann der Wasserstrom geregelt werden. Der Wasser-Ringraum 42 ist jedoch nicht Ausgangspunkt der ersten Injektionskanäle 34 wie im Ausführungsbeispiel nach Figur 3, sondern das Wasser strömt zunächst über Wasserkanäle 40, die als in die Außenwand des Verteilerrings 32 eingeschnittene, axiale Nuten ausgebildet sind, in den Ringraum 38.

Der Luft-Ringraum 46 ist über eine Bohrung 54 und ein regelbares Ventil 56 ebenfalls an eine Luftleitung 58 angeschlossen. Von ihm aus kann Druckluft über die zweiten Injektionskanäle 35 direkt in den Innenraum 36 strömen, zusätzlich aber sind auch Luftkanäle 44 vorgesehen, die ebenfalls als axiale Nuten ausgeführt sind und durch die Druckluft in den Ringraum 38 gelangt. Dadurch mischen sich im Ringraum 38 Druckluft und Wasser, das Gemisch strömt über die ersten Injektionskanäle 34 in den Innenraum 36. Auf Grund der engen Nachbarschaft zwischen den Austrittsöffnungen der paarweise angeordneten Injektionskanäle 34, 35, tritt die oben beschriebene Wechselwirkung auf. Das zusätzliche Einspeisen von Druckluft in die ersten Injektionskanäle, das der Y-Anordnung entspricht, hat besondere Vorteile beim Spritzen von kunststoffhaltigem Beton.

Überraschenderweise haben sich besondere Vorteile der oben beschriebenen Düsen bei der Zumischung von Betonzusätzen, insbesondere Schnellbindern zu Fertigbeton herausgestellt. Wenn Fertigbeton auf Schrägflächen, beispielsweise Böschungen aufgebracht wird, ist ein Nachrutschen des noch feuchten Materials praktisch nicht zu vermeiden. Üblicherweise wird deshalb dem Fertigbeton ein Schnellbinder zugesetzt, der jedoch die Betonqualität entscheidend vermindert. Auf Grund der Verwendung einer anmeldungsgemäßen Düse in einer Fertigbeton-Förderleitung und für das Zumischen von Schnellbindern konnte eine ausgezeichnete Vermischung und damit geringsmögliche Zugabe an Schnellbindern erzielt werden, so daß die Minderung der Betonqualität in Grenzen gehalten werden konnte.

Die erfindungsgemäßen Mischrohre zeichnen sich durch eine einfache Handhabung, also geringe Anforderungen an der Benutzer aus.

In praktischen Versuchen haben sich Mischrohre ohne Einschnürungen, also ohne Düseneffekt, besonders bewährt. Eine Verwendung der Vormischung von Wasser und Luft entsprechend der Erfindung und für mit Einschnürungen versehenen Mischrohren soll jedoch ausdrücklich nicht ausgeschlossen werden. Insbesondere zeigen auch Auslauftrichter, wie zum Beispiel ein Diffusor einer Lavaldüse, Verbesserungen der Strahlcharakteristika, zum Beispiel bei besonderen Mischungen, wie sie zum Beispiel im Bergbau Anwendung finden.

## Patentansprüche

1. Verfahren zum Mischen eines kunststoffhaltigen Spritzbetons in einem Mischrohr, bei dem ein das Mischrohr axial durchströmendes Beton-Trockengemisch vor dem Austritt aus dem Mischrohr mit einer Kunstharzemulsion sowie mit Wasser versetzt und durchmischt wird, wobei die Kunstharzemulsion und das Wasser durch eine Vielzahl von quer zur Axialrichtung des Mischrohres angeordneten Injektionskanälen strömen und das Mengenverhältnis von Kunstharzemulsion und Wasser regelbar ist, dadurch gekennzeichnet, daß die Kunstharzemulsion und das Wasser gemischt werden, daß dieses Gemisch durch erste Injektionskanäle (34) strömt, daß über in unmittelbarer Nähe jedes dieser Injektionskanäle (34), oder in einem gemeinsamen Austrittsloch (37) oder in jeweils einen ersten Injektionskanal (34) vor einem gemeinsamen Austrittsloch (37) einmündende, zusätzliche zweite Injektionskanäle (35,44) Druckluft eingeleitet wird und daß der Druckluftstrom und das Gemisch aus Kunstharzemulsion und Wasser unabhängig voneinander regelbar sind.

2. Verfahren nach Anspruch 1, dadurch gekennzeichnet, daß bei einem Zumischen von Druckluft in das Gemisch aus Kunstharzemulsion und Wasser vor dem Austritt aus den Injektionskanälen die Vormischung zwischen Luft und Wasser in den Injektionskanälen oder in einem als Mischkammer ausgebildeten Ringraum erfolgt.

3. Verfahren nach Anspruch 1, dadurch gekennzeichnet, daß bei einer Zufuhr von Druckluft in einem gemeinsamen Austrittsloch (37) oder in unmittelbarer Nähe jedes ersten Injektionskanals (34) über die ersten Injektionskanäle mit Druckluft vermischtes Wasser zugeführt wird.

4. Verfahren nach Anspruch 1 oder 3, dadurch gekennzeichnet, daß bei einer Zumischung von Druckluft über in unmittelbarer Nähe jedes ersten Injektionskanals (34) mündende, zweite Injektionskanäle (35) die aus den ersten Injektionskanälen (34) strömenden, wasserhaltigen Strahlen im spitzen Winkel auf die aus den zweiten Injektionskanälen (35) strömenden Druckluftstrahlen im Innenraum des Mischrohres treffen.

5. Verfahren nach einem der Ansprüche 1 bis 4, dadurch gekennzeichnet, daß dem Trockengemisch Armierungsteile, beispielsweise Stahlnadeln, beigemischt werden.

6. Mischrohr zum Beton-Trockenspritzen, dessen einer Endbereich (22) einen Anschluß für eine Förderleitung von im Dünnstrom gefördertem Trockengemisch, dessen anderer, dem ersten axial gegenüberliegender Endbereich (28) das Austrittsende bildet und das einen Wasseranschluß (50) sowie eine Ringkammer (38) aufweist, die über eine Mehrzahl von Injektionskanälen mit dem Innenraum des Mischrohrs verbunden ist, dadurch gekennzeichnet, daß der als Mischraum dienenden Ringkammer (38) ein mit dem Wasseranschluß (50) verbundener Ringraum (42) für Wasser und ein mit einem Luftanschluf (58) verbundener Ringraum (46) für Luft vorgeordnet sind, die durch Wasserkanäle (40) bzw. Luftkanäle (44) mit der Ringkammer (38) in Verbindung stehen.

7. Mischrohr nach Anspruch 6, dadurch gekennzeichnet, daß in der Ringkammer (38) und in Austrittsrichtung der Wasserkanäle (40) eine das Zerstäuben des Wassers mechanisch unterstützende Einrichtung in Form eines Strahlspalters, einer scharfen Kante oder eines Siebes vorgesehen ist.

8. Mischrohr zum Beton-Trockenspritzen, dessen einer Endbereich (22) einen Anschluß für eine Förderleitung von im Dünnstrom gefördertem Trockengemisch, dessen anderer, dem ersten axial gegenüberliegender Endbereich (28) das Austrittsende bildet und das einen Wasseranschluß (50) sowie eine Ringkammer (38) aufweist, die über eine Mehrzahl von Injektionskanälen mit dem Innenraum des Mischrohrs verbunden ist, dadurch gekennzeichnet, daß für eine Zumischung von Druckluft in unmittelbarer Nähe der Austrittsöffnungen der ersten Injektionskanäle (34) oder in einem gemeinsamen Austrittsloch (37) mit den ersten Injektionskanälen (34) zweite Injektionskanäle (35) vorgesehen sind, die von einem zweiten, an eine Druckluftquelle anschließbaren Ringraum (46) ausgehen und mit den ersten Injektionskanälen (34) in einem spitzen Winkel aufeinander zulaufen, wobei jedem einzelnen einer Vielzahl von zweiten Injektionskanälen (35) ein erster Injektionskanal (34) zugeordnet ist.

8. Mischrohr nach Anspruch 8, dadurch gekennzeichnet, daß die Austrittsöffnungen der in unmittelbarer Nähe mündenden Injektionskanäle (34 und 35) im Abstand von maximal 2 mm angeordnet sind.

## Claims

1. A method for mixing a plastics-containing concrete to be sprayed in a mixing tube, wherein a dry concrete mixture flowing axially through the mixing tube is mixed upstream of the outlet from the mixing tube with an artificial resin emulsion and with water and mixed thoroughly, the artificial resin emulsion and the water flowing through a plurality of injection channels arranged transverse to the axial direction of the mixing tube and the ratio of artificial resin emulsion and water being adjustable, characterised in that the artificial resin emulsion and the water are mixed, that this mixture flows through the first injection channels (34), that compressed air is fed via additional second channels (35, 44) discharging in the immediate vicinity of each of the first injection channels (34), or in a common outlet aperture (37) or in a respective first injection channel (34) upstream of a common outlet aperture (37) and that the compressed air stream and the mixture of artificial resin emulsion are adjustable independently of one another.

2. A method according to claim 1, characterised in that where compressed air is admixed to artificial resin emulsion and water upstream of the outlet from the injection channels the premixing of air and water occurs in the injection channels or in an annular space formed as a mixing chamber.

3. A method according to claim 1, characterised in that when compressed air is fed in a common outlet aperture (37) or in the immediate vicinity of each of the first injection channels (34) water mixed with compressed air is fed via the first injection channels.

4. A method according to claim 1 or 3, characterised when compressed air is admixture via second injection channels (35) discharging in direct proximity of each injection channel (34) which the water jets flowing from the first injection channels strike the compressed air jets flowing from the second injection channels (35) in the inner chamber of the mixing tube at an acute angle.

5. A method according to any one of claims 1 to 4, characterised in that reinforcing members, for example steel needles, are added to the dry mixture.

6. A mixing tube for dry concrete spraying, one end region (22) of which forms a connection for a feed pipe for dried mixture fed in a fine stream, of which the other end region (28) axially facing the first forms the outlet end and has a water connection (50) and an annular chamber (38) which is connected via a plurality of injection channels to the inner chamber of the mixing tube, characterised in that an annular chamber (42) connected to the water connection (50) for water and an annular chamber (46) for air connected to an air connection (58) are disposed upstream of the annular chamber used as a mixing chamber, which are connected via water channels (40) or air channels (44) to the annular chamber (38).

7. A mixing tube according to claim 6, characterised in that in the annular chamber (38) and in the outlet direction of the water channels (40) a device mechanically assisting the atomisation of the water is provided in the form of a jet splitter, a sharp edge or a screen.

8. A mixing tube for dry concrete spraying, the end region (22) of which forms a connection for a feed pipe for dry mixture fed in a fine stream, the other end region (28) axially facing the first form the outlet end, which tube has a water connection (50) and an annular chamber (38), which is connected via a plurality of injection channels to the inner chamber of the mixing tube, characterised in that second injection channels for an admixture of compressed air are provided in the immediate vicinity of the outlet apertures of the first injection channels (34) or in a common outlet aperture (37) with the first injection channels (35), which second injection channels (35) originate from a second annular chamber (46) connectable to a compressed air supply and converge with the first injection channels (34) on top of one another at an acute angle, a first injection channel (34) being associated with each of a plurality of injection channels (35).

9. A mixing tube according to claim 8, characterised in that the outlet openings of the injection channels (34 and 35) discharging in direct proximity are arranged at a distance of a maximum of 2 mm.

## Revendications

1. Procédé de mélange d'un béton projeté contenant une matière plastique dans un tuyau mélangeur, suivant lequel un mélange sec de béton s'écoulant axialement dans le tuyau mélangeur est additionné, avant la sortie du tuyau mélangeur, d'une énnulsion de résine synthétique ainsi que d'eau et leur est mélangé, l'émulsion de résine synthétique et l'eau s'écoulant alors à travers une multiplicité de canaux d'injection disposés transversalement à la direction axiale du tube mélangeur et le rapport en quantité de l'émulsion de résine synthétique et d'eau étant réglable, caractérisé en ce que l'émulsion de résine synthétique et l'eau sont mélangées, en ce que ce mélange s'écoule à travers des premiers canaux d'injection (34), en ce que par l'intermédiaire de seconds canaux d'injection (35,44) auxiliaires débouchant au voisinage immédiat de chacun de ces canaux d'injection (34), ou dans un trou de sortie commun (37) ou à chaque fois dans un premier canal d'injection (34) avant un trou de sortie commun (37), de l'air comprimé est injecté, et en ce que le courant d'air comprimé et le mélange d'émulsion de résine synthétique et d'eau sont réglables indépendamment l'un de l'autre.

2. Procédé suivant la revendication 1, caractérisé en ce qu'avec un mélange d'air comprimé dans le mélange d'émulsion de résine synthétique et d'eau avant la sortie hors des canaux d'injection, le prémélange entre air et eau a lieu dans les canaux d'injection ou dans un espace annulaire réalisé en tant que chambre de mélange.

3. Procédé suivant la revendication 1, caractérisé en ce qu'avec une amenée d'air comprimé dans un trou de sortie commun (37) ou au voisinage immédiat de chaque premier canal d'injection (34), de l'eau mélangée à de l'air comprimé est fournie par l'intermédiaire des premiers canaux d'injection.

4. Procédé suivant la revendication 1 ou 3, caractérisé en ce qu'avec un mélange d'air comprimé par l'intermédiaire de seconds canaux d'injection (35) débouchant au voisinage immédiat de chacun des premiers canaux d'injection (34), les jets contenant de l'eau s'écoulant à partir des premiers canaux d'injection (34) rencontrent sous un angle aigu dans l'espace interne du tuyau mélangeur, les jets d'air comprimé s'écoulant à partir des seconds canaux d'injection (35).

5. Procédé suivant l'une des revendications 1 à 4, caractérisé en ce qu'au mélange sec sont mélangées des pièces d'armature, par exemple des aiguilles d'acier.

6. Tuyau mélangeur pour projection à sec de béton, dont une zone d'extrémité (22) forme un raccord pour une conduite de transport de mélange sec transporté en courant mince, dont l'autre zone d'extrémité (28) opposée axialement à la première forme l'extrémité de sortie, et qui présente un raccord à eau (50) ainsi qu'une chambre annulaire (38), qui est reliée par une multiplicité de canaux d'injection à l'espace interne du tuyau mélangeur, caractérisé en ce que la chambre annulaire (38) servant de chambre de mélange est précédée par un espace annulaire (42) pour l'eau relié au racoord à eau (50) et par un espace annulaire (46) pour l'air relié à un raccord à air (58), espaces qui se trouvent en liaison avec la chambre annulaire (38) par des canaux à eau (40) et des canaux à air (44).

7. Tuyau mélangeur suivant la revendication 6, caractérisé en ce que dans la chambre annulaire (38) et suivant la direction de sortie des canaux à eau (40) est prévu un dispositif favorisant mécaniquement la pulvérisation de l'eau, sous la forme d'un diviseur de jet, d'une arête aiguë ou d'un tamis.

8. Tuyau mélangeur pour la projection à sec de béton, dont une zone d'extrémité (22) forme un raccord pour une conduite de transport de mélange sec transporté en courant mince, dont l'autre zone d'extrémité (28) opposée axialement à la première forme l'extrémité de sortie, et qui présente un raccord à eau (50) ainsi qu'une chambre annulaire (38), qui est reliée par une multiplicité de canaux d'injection à l'espace interne du tuyau mélangeur, caractérisé en ce que pour un mélange d'air comprimé au voisinage immédiat des ouvertures de sortie des premiers canaux d'injection (34) ou dans un trou de sortie commun (37) avec les premiers canaux d'injection (34), des seconds canaux d'injection (35) sont prévus, qui partent d'un second espace annulaire (46) pouvant être raccordé à une source d'air comprimé et s'étendent vers les premiers canaux d'injection (34) sous un angle aigu avec ceux-ci, à chaque canal individuel d'une multiplicité de seconds canaux d'injection (35) étant associé un premier canal d'injection (34).

9. Tuyau mélangeur suivant la revendication 8, caractérisé en ce que les ouvertures de sortie des canaux d'injection (34 et 35) débouchant à proximité immédiate, sont agencées avec un écartement de 2 mm au maximum.
